# EUROPÄISCHE PATENTANMELDUNG

(11) **EP 1 571 283 A2**
(43) Veröffentlichungstag der Anmeldung: **07.09.2005**
(21) Anmeldenummer: 05004647.3
(22) Anmeldetag: 03.03.2005
(51) Int. Cl.: E06B 3/667

(54) **Verbinder von Abstandshalteprofilleisten zwischen Isolierglasscheiben**

(30) Priorität: 04.03.2004 DE 102004010524; 16.02.2005 DE 102005007176
(71) Anmelder: Schmitz, Werner Dipl.-Ing., 33014 Bad Driburg (DE)
(72) Erfinder: Schmitz, Werner Dipl.-Ing., 33014 Bad Driburg (DE)
(74) Vertreter: Hanewinkel, Lorenz

(57) **Zusammenfassung**

Die Erfindung beschreibt einen Einsteckverbinder (1, 1E) aus Kunststoff oder Metall von zwischen zwei mit Butylkitt (B) verklebten, mit Thiokol (T) nach außen abgedichteten Glasscheiben (G1, G2) angeordneten, mit Absorbergranulat (A) gefüllten Abstandshalte-Profilleisten (H1, H2), die an ihren nach außen gerichteten Kanten Randkehlen (R1, R2) aufweisen, die mit dem Thiokol (T) bis zur benachbarten Glasscheiben (G1, G2) gefüllt sind, wobei der Einsteckverbinder (1) eine Wandung (10) aufweist, die bei in die Profilleiste (H1, H2) eingestecktem Einsteckverbinder (1), von einem benachbarten, nach außen gerichteten Leistenwandabschnitt (HA) beabstandet ist, und von dieser Wandung (10) eine Dachplatte (12) von Randkehle (R1) zu Randkehle (R2) sich erstrecken soweit beabstandet gehalten ist, daß sie sich bei eingestecktem Einsteckverbinder (1) außerhalb des Leistenwandabschnittes (HA) erstreckt, und daß sich zwischen der Wandung (10) und der Dachplatte (12) Butylkitt (B) befindet.

## Beschreibung

Die Verbindung betrifft einen Einsteckverbinder aus Kunststoff oder Metall von zwischen zwei mit Butylkitt nach außen abgedichteten Glasscheiben angeordneten, mit Absorbergranulat gefüllten Abstandshalte-Hohlprofilleisten, die an ihren nach außen gerichteten Kanten Randkehlen aufweisen, die mit dem Thiokol bis zur benachbarten Glasscheibe gefüllt sind.

Anordnungen von Einsteckverbindern in hohlen Abstandshalteprofilleisten zwischen Isolierglasscheiben sind aus der DE 195 27 930 Al bekannt. Der Kunststoffverbinder weist ein U- oder Hohlprofil auf, so daß das Granulat beim Befüllen der Leisten zum einen hindurch laufen kann, zum anderen der Durchlauf durch einen Quersteg verhindert werden kann. Außenflächen des Verbinders sind mit Rippen, Noppen od. dgl. versehen, so daß ein guter Presssitz in den Hohlprofilleisten gewährleistet ist und diese sich bei thermischen Längenveränderungen nicht über dem Verbinder auseinander ziehen. Der Hohlraum der Leisten ist durch enge Einstiche mit dem Zwischenraum der Scheiben zwecks Trocknung verbunden. Um den Eintritt von Feuchtigkeit zwischen die Glasscheiben zu ermöglichen und den Austritt von hochmolekulargewichtigem Füllgas aus dem Zwischenraum zu verhindern, ist außerhalb desselben auf der Profilleiste eine zentimeterdicke Schicht aus Thiokol, einem Polysulfid, oder ähnlichen zwischen den Scheiben angebracht, wozu eine erhebliche Menge der teuren Dichtmasse verbraucht wird.

Es ist weiterhin bekannt, durch eine Ausbildung von äußeren Randkehlen an der Hohlprofilleiste durch Einbringen des Thiokol nur in die Kehlbereiche bis an die Scheiben angrenzend weniger Dichtmaterial zu verbrauchen. Eine Dichtigkeit von Stoßstellen von mit einem Einsteckverbinder aneinander gekoppelten Hohlprofilleisten ist jedoch dadurch nicht gegeben, und es bedarf aufwendiger Einzeldichtmaßnahmen der Stoßstellen.

Es ist Aufgabe der Erfindung, eine Verbesserung des eingangs bezeichneten Einsteckverbinders zu schaffen, die eine selbsttätige sichere Abdichtung der Stoßstelle zwischen den verbundenen Hohlprofilleisten erbringt.

Die Lösung besteht darin, daß der Einsteckverbinder eine Wandung aufweist, die bei in die Profilleiste eingestecktem Einsteckverbinder von einem benachbarten, nach außen gerichteten Leistenwandabschnitt beabstandet ist, und auf dieser Wandung eine Dachplatte von Randkehle zu Randkehle sich erstreckend soweit beabstandet gehalten ist, daß sie sich bei eingestecktem Einsteckverbinder außerhalb des Leistenwandabschnittes erstreckt, und daß sich zwischen der Wandung und der Dachplatte Butylkitt befindet, der eingesteckt die Leistenwandabschnitte von den beidseitig eines Stoßes sich treffenden Profilleisten unterfüllt und den Stoß durchsetzend sich mit dem äußeren Thiokol verbindet.

Vorteilhafte Ausgestaltungen sind in den Unteransprüchen angegeben.

Die Dachplatte ist mit Stützen auf der benachbarten Wand befestigt. Dabei können die Stützen in Aufnahmen eingesteckt sein, oder die Stützen sind fest an den Verbinder angespritzt. Ebenso können die Stützen wegfallen. Die Dachplatte wird dann vom Butyl gehalten.

In einer weiteren Ausführung trägt die Wandung jeweils auf die Verbinderenden gerichtete Zungen, die endseitig zur Dachplatte einen scharf abgewinkelten Arretierhaken mit einer frontseitig von dieser weg geneigten Aussetzschräge trägt, wobei die Dachplatte steilwandige Ausnehmungen enthält, in die jeweils einer der Arretierhaken als die Stütze passend eingreift, so daß diese gemeinsam die Deckplatte kraftschlüssig halten, bis die Abstandshalteprofilleisten jeweils beim Aufschieben auf die zugehörige Aussetzschräge auflaufen. Die Dachplatte ist mit den neuartigen Stützen auf der benachbarten Wand kraftschlüssig gehalten.

Die hakenförmigen Stützen sind an der Deckwandung des Verbinders biegsam angebracht, so daß nach dem Einstecken des Hohlprofils die Deckplatte flach auf dessen Wandung aufliegt, während die Arretierhaken in den inneren Hohlraum des Hohlprofils verdrängt sind. Das Lösen der Arretierung erfolgt mit geringer Einsteckkraft, da die Wandkante des Hohlprofils die federnde Zunge an der Aussetzungsschräge erfaßt und wegdrückt, wobei die der Schräge gegenüberliegenden steilen Kanten des Arretierhakens und der Deckplattenausnehmung leicht auseinandergleiten. Alternativ sind die Arretierhaken an der Dachplatte angeordnet und die zugehörige Rastkante an der Wandung ausgebildet.

Die Deckplatte deckt den Butylkleber auch nach dem Einbau des Verbinders in die Hohlprofilleisten nach außen ab, so daß diese bei einer Zwischenlagerung nicht miteinander verkleben.

Der Abstand der Dachplatte und der benachbarten Wand des Einsteckverbinders ist weiter als die Wanddicke der Profilleisten, so daß der dort deponierte Butylkittvorrat beim Einschieben des Verbinders, bei dem die Dachplatte von ihren Stützen abgeschert oder aus den Aufnahmen gehoben wird, sich beidseitig an die scherende Leistenwandung anlagert und zudem in den Spaltbereich geschoben wird.

Vorzugsweise ist die Dachplatte im Fugenbereich zur Verbinderwand hin ausgenommen und diese Wand an den Seiten unter die Randkehlen der Leisten reichend vertieft, so daß sich dort Buylkitt anreichert, der beim Einschieben der Leisten und dem Schließen des Spaltes aus demselben herausgequetscht wird. Somit entsteht eine feste, völlig abdichtende Kittbrücke von dem Spaltbereich zu den kittgefüllten Randkehlen.

Zum Erleichtern des Einsteckens sind die Dachplatte und der Verbinder jeweils endseitig verjüngt ausgebildet.

Der Verbinder ist vorteilhaft im wesentlichen U-förmig ausgebildet, wobei die U-Seitenstege sich unter den Randkehlen und auf dem gegenüberliegenden durchlaufenden Boden abstützen. Im Spaltbereich ist nahe an der Innenkontur der Leiste eine Brücke zwischen die U-Schenkel gelegt, so daß das Granulat den überdeckten Spalt nicht passieren kann.

Vorzugsweise ist das Leistenprofil am freien Ende der Randkehlen bis auf die Dachplatte herumgezogen, so daß diese durch den beim Einschieben im Kitt aufgebauten Druck dort eine sichere Anlage hat. Der so entstehende "Sandwich" aus Verbinderwand, Butylkitt, Leistenwand, Butylkitt und Dachplatte, stabilisiert die Stoßverbindung vor dem Einbau beim Biegevorgang, beim Befüllen mit Granulat und nach dem Einbau gegen thermische Belastung infolge von verschiedenen Längenänderungen der Glasplatten und des Leichtmetall- oder Stahlprofils und bei wechselnder Druckbelastung infolge von Luftdruckänderungen gegenüber dem Innendruck zwischen den Verbundscheiben.

Um die Lage des Spaltes zwischen den eingeschobenen Leisten zu definieren, sind auf der Außenwandung des U-Profils im Bereich unter den Randkehlen schmale Anschläge angeordnet, die nach dem Einbau von dem Butylkitt in den Randkehlen eingeschlossen sind, so daß die Verbindung dort gasdicht ist. Auch die Dachplatte weist an ihren Seitenflächen entsprechend schmale Anschläge im Spaltbereich angeformt auf, so daß sie beim Einstecken des Verbinders zentriert bleibt.

In einer anderen Ausführung ist auch bodenseitig mittig an dem Verbinder ein Anschlagsteg ausgebildet, an den die zusammengeschobenen Leisten anschlagen.
Das Befüllen des Zwischenraums zwischen der Dachplatte und dem Verbinder erfolgt auf einfache und saubere Weise über eine Befüllöffnung, durch die der Butylkitt eingebracht wird. Das Zurückfließen des Kitts wird durch Lamellen verhindert, die die Befüllöffnung nach außen verschließen.

Bei der Ausführung mit aufsetzbarer Dachplatte erfolgt das Befüllen des Zwischenraumes zwischen der Dachplatte und dem Verbinder mit Butylkitt auf einfache und saubere Weise vor dem Aufsetzen der Dachplatte.

Der durchgehende Boden und die dicken, stabilen Seitenwände geben der Grundform Festigkeit, die durch die sich etwa über die halbe Verbinderlänge erstreckende Deckwand noch erhöht ist.

Die daran zentriert beidendig angespritzten Zungen weisen etwa eine quadratische Grundform auf und erstrecken sich etwa über die halbe Breite der Deckwand.

Der Einsteckverbinder kann ein Linearverbinder oder ein Eckverbinder sein, der ein winkliges Eckstück hat, von dem sich jeweils Einsteckarme in die Hohlprofilleisten erstrecken. Außerdem sind Dachabschnitte über den Einsteckarmen beabstandet an dem Eckstück gehalten. Vom Butylkitt abgedichtete Stoßbereiche befinden sich jeweils am Ansatz der Einsteckarme und der Dachabschnitte, deren Zwischenraum originär mit dem Butylkitt gefüllt wird, der dann stoß- und randseitig herausgequetscht wird, wenn die Profilleisten aufgeschoben werden.

Vorteilhafte Ausgestaltungen sind in den Figuren 1 bis 9 vergrößert gezeigt.
- Figur 1: zeigt einen Einsteckverbinder perspektivisch;
- Figur 2: zeigt einen Einsteckverbinder mit Arretierhaken ohne Dachplatte perspektivisch;
- Figur 2a: zeigt eine Version ohne Arretierhaken;
- Figur 3: zeigt einen Axialschnitt zu Figur 1 als Explosionsdarstellung;
- Figur 4: zeigt einen Axialschnitt beim Einstecken;
- Figur 5: zeigt eine Stirnansicht des eingesteckten Verbinders zwischen Glasplatten;
- Figur 6: zeigt einen Querschnitt eines Verbinders mit Abscherstützen in einer Abstandshalteleiste zwischen Glasplatten;
- Figur 7: zeigt eine perspektivische Draufsicht auf einen Verbinder mit Vertiefungen für Dachstützen;
- Figur 8: zeigt einen Verbinder im Profil mit Befüll-Loch;
- Figur 9: zeigt einen Eckverbinder.

Die vergrößerte Perspektivdarstellung Figur 1 zeigt einen Einsteckverbinder 1, auf dessen Deckwand 10 in einer Absenkung 35 Butylkitt B aufgebracht ist, der von einer Dachplatte 12 abgedeckt ist. Der Verbinder weist im wesentlichen eine U-form auf, bei der die durchgehende Bodenplatte 30 von zwei Seitenwänden 29 flankiert wird, die an ihren freien Kanten Fandkehlen R1 aufweisen. An den Seitenwänden 29 und dem Boden verläuft mittig ein Anschlagsteg 17 um. Dieser Anschlag 17 dient einer Zentrierung des Stoßes der aufzuschiebenden
Hohlprofilleisten Endseitig sind unten und seitlich Einführschrägen 31, 32 an den Seitenwänden 29, dem Boden 30 und der Dachplatte 12 ausgebildet.

Figur 2 zeigt den Grundkörper des Einsteckverbinders in einer Perspektivansicht. Der im wesentlichen u-förmige Körper aus einem Boden 30 und relativ dicken Seitenwänden 29 ist mittig auf etwa halber Länge mit einer Deckwand 10 geschlossen, die mittig eine flache Absenkung 35 aufweist, die sich bis in die Hohlkehlen R1, R2 erstreckt. Diese dient zur Aufnahme von Butylkitt. Die Wand 10 setzt sich beidendig in etwa halb so breiten Zungen 24 fort, die an ihren freien Enden jeweils eine Stütze 11 tragen, die aus einem steil nach oben gerichteten Arretierhaken 25, 26 besteht, der zum Verbinderende hingerichtet mit einer Spitze, die eine Aussetzschräge 27 aufweist, besetzt ist.

Figur 3 zeigt dazu im Schnitt eine Explosionsdarstellung, deren unterer Teil den Grundkörper des Verbinders zeigt und deren oberer Teil die Dachplatte 12 zeigt.
An dem Arretierhaken 25, 26 erkennt man die senkrechte Halteflanke 33 und die in Richtung zum Boden 30 schräg abfallende Aussetzschräge 27.
In der Dachplatte 12 sind korrespondierend zu den Arretierhaken 25, 26 Ausnehmungen 28 eingebracht, die eine steile Halteflanke 34 aufweisen. Wird die Dachplatte 12 auf den Grundkörper aufgesetzt, so bilden die Halteflanken 33, 34 der beiden Stützen 11 eine kraftschlüssige Verbindung aus, die leicht zu lösen ist.

Figur 4 zeigt einen Schnitt des zusammengesteckten Einsteckverbinders 1, wobei von beiden Enden jeweils eine Hohlprofilleiste H1, H2 ein Stück weit eingesteckt ist.
Links im Bild ist der Arretierhaken 25 bereits durch die Hohlprofilleiste H1 in den Innenbereich des Verbinders gedrückt, und rechts im Bild stößt die Hohlprofilleiste H2 mit ihrer Vorderkante an die Aussetzschräge 27. Auch wenn die Hohlprofilleisten H1, H2 durch unterschiedliche Reibungsverhältnisse ungleich vorgeschoben werden, so treffen sie sich doch am Anschlag 17 in der Mitte und bilden dort über der Deckwand 10 und unter der Dachplatte 12, wo sich der Butylkitt B befindet, einen abgedichteten Stoßbereich aus. Der Butylkitt befindet sich dann auch flächig ober- und unterhalb der Außenwandabschnitte HA der Hohlprofilleisten H1, H2.

Figur 5 zeigt einen Querschnitt einer Hohlprofilleiste H1 mit einem eingesteckten Einsteckverbinder in einen Ausschnitt einer Isolierglasscheibe eingebaut. Die beiden Glasscheiben G1, G2 sind an die abstandshaltenden Seitenwände der Hohlprofilleiste H1 mit Butylkittstreifen B1, B2 angekittet, und über den Kehlen der Hohlprofilleiste H1 und der Dachplatte 12 ist eine Thiokol-Abdichtung T zwischen den Glasscheibenrändern eingebracht. Zwischen der Dachplatte 12 und der Außenwand HA der Hohlprofilleiste H1 befindet sich eine Butylkittschicht B. Die Zunge 24 mit der Spitze, die die Aussetzschräge 27 trägt, ist in den freien Raum zwischen den Seitenwänden 29 in Richtung auf den Boden 30 hineingebogen. Der freie Innenraum ist vor oder nach dem Einbau zwischen die Glasscheiben G1, G2 mit einem Absorbergranulat A gefüllt.

Figur 6 zeigt einen Querschnitt durch eine weitere Ausführung einer Abstandshalteranordnung zwischen zwei Glasscheiben G1, G2. Die Hohlprofilleiste H1 hat im wesentlichen eine Trapezform, deren Basis zum gasdicht verschlossenen Isolierscheiben-Zwischenraum gerichtet ist und enge Gasaustauschkanäle enthält. Die seitlichen schrägen Trapezwände weisen eingezogene Randkehlen R1, R2 auf, zwischen denen sich der Außenwandabschnitt der Hohlprofilleiste erstreckt.

Bodenseitig ist am Verbinder 1 eine Brücke 19 zwischen den U-Schenkeln ausgebildet. Der Verbinder 1 schließt mit seinen Querrippen 18, siehe Figur 8, der beiden U-Schenkel an die schrägen Trapezwände an, und die Kehlkanten 15, siehe Figur 7 und 8, stützen sich unter den Randkehlen R1, R2 ab. Die nach außen gerichtete Wandung 10 des Verbinders liegt beabstandet im wesentlichen parallel zum Außenwandabschnitt des Abstandshalters H1. Die Dachplatte 12 ist trapezförmig im Querschnitt.

Die freien Enden der U-Schenkel sind mit einer Brücke 19 im Stoßbereich verbunden. Die Räume zwischen der auf den dünnen Sollbruchstützen 11, die frontseitig im Bild noch stehen, getragenen Dachplatte 12, dem Außenwandabschnitt H1 und der benachbarten Verbinderwand 10 sind mit Butylkitt B gefüllt. Der übrige Innenraum ist mit Absorbergranulat A gefüllt. Die Zwischenräume zum Glas hin, insbesondere die Randkehlen R1, R2, sind vollständig mit Thiokol T verfüllt, und dieser verbindet sich im Spaltbereich 13 mit dem durch den Außenwandabschnitt H1 herausgedrängten Butylkitt B zu einer vollständigen Dichtung.

Figur 7 zeigt einen Verbinder 1 ohne Dachplatte perspektivisch von oben. In die Löcher 21 werden die Stützen für die Dachplatte eingesteckt. Die abgesenkten Bereiche 14 und 16 dienen zur Aufnahme von Vorrats-KitL, um die Verbindung gasdicht zu verschließen. In der Kehlkante 15 wird der Verbinder 1 in dem Halteprofil geführt.

In Figur 8 ist ein in ein Halteprofil H1 eingesteckter Verbinder 1 von oben dargestellt. Der Verbinder 1 ist mit der Kehlkante 15 geführt. Der Anschlag 17 an der Dachplatte 12 bestimmt den Verbindungsspalt. Die Querrippen 18 bieten einen Auszugshalt. In der Mitte der Dachplatte 12 ist eine Befüllöffnung 22 angeordnet, durch welche Kitt in den Bereich zwischen der Dachplatte 12 und den Verbinder 1 gefüllt wird. Die Lamellen 23 verhindern ein Wideraustreten des Butylkitts aus der Öffnung 22.

Figur 9 zeigt einen Eckverbinder 1E mit einem Eckstück 36, von dessen winklig stehenden Seiten sich Einsteckarme 1A, 1B erstrecken, parallel zu den jeweils Dachplattenabschnitte 12A, 12B am Eckstück 36 gehalten sind. Zwischen den Einsteckarmen 1A, 1B und den Dachabschnitten 12A, 12B ist Butylkitt B eingebracht, das beim Einschieben der Profilleistenenden austritt und den Stoß- und Randbereich abdichtet.

### Bezugszeichenliste

- A: Absorbergranulat
- B: Butylkitt
- B1, B2: Butylkittstreifen
- G1, G2: Glasscheiben
- H1, H2: Abstandshalteprofilleisten
- HA: Außenwandabschnitt von H1
- R1, R2: Randkehlen
- T: Thiokol
- 1: Einsteckverbinder
- 1A, 1B: Einsteckarme
- 1E: Eckverbinder
- 10: Außenwandung
- 11: Sollbruchstützen
- 12: Dachplatte
- 12A, 12B: Dachplattenabschnitte
- 13: Stoß
- 14: Dachausnehmung
- 15: Kehlkante
- 16: Kehlabsenkung
- 17: Anschlagsteg an 1
- 17A: Anschlagsteg an 12
- 18: Querrippe
- 19: Brücke
- 21: Aufnahmelöcher für Stützen
- 22: Befüllöffnung
- 23: Lamellen
- 24: Zungen
- 25: 1. Arretierhaken
- 26: 2. Arretierhaken
- 27: Aussetzschrägen
- 28: Ausnehmungen
- 29: Seitenwand
- 30: Bodenplatte
- 31: Einführschräge an 12
- 32: Einführschräge an 29
- 33: Halteflanke an 25, 26
- 34: Halteflanken an 12
- 35: Absenkung in 10
- 36: Eckstück

## Patentansprüche

1. Einsteckverbinder (1, 1E) aus Kunststoff oder Metall von zwischen zwei mit Butylkitt (B) verklebten, mit Thiokol (T) nach außen abgedichteten Glasscheiben (G1, G2) angeordneten, mit Absorbergranulat (A) gefüllten Abstandshalteprofilleisten (H1, H2), die an ihren nach außen gerichteten Kanten Randkehlen (R1, R2) aufweisen, die mit dem Thiokol (T) bis zur benachbarten Glasscheibe (G1, G2) gefüllt sind, **dadurch gekennzeichnet, daß** der Einsteckverbinder (1) eine Wandung (10) aufweist, die bei in die Profilleiste (H1, H2) eingestecktem Einsteckverbinder (1), von einem benachbarten, nach außen gerichteten Leistenwandabschnitt (HA) beabstandet ist, und von dieser Wandung (10) eine Dachplatte (12) von Randkehle (R1) zu Randkehle (R2) sich erstreckend soweit beabstandet gehalten ist, daß sie sich bei eingestecktem Einsteckverbinder (1) außerhalb des Leistenwandabschnittes (HA) erstreckt, und daß sich zwischen der Wandung (10) und der Dachplatte (12) Butylkitt (B) befindet, der eingesteckt die Leistenwandabschnitte (HA) von den beidseitig eines Stoßes (13) sich treffenden Profilleisten (H1, H2) unterfüllt und deren Stoß (13) durchsetzend sich mit dem äußeren Thiokol (T) verbindet.

2. Einsteckverbinder nach Anspruch 1, **dadurch gekennzeichnet, daß** die Stützen (11) der Dachplatte (12) originär in diese oder in die Wandung (10) des Verbinders (1) gesteckt und/oder an diese angespritzt sind und jeweils durch die eingeschobenen Profilleisten (H1, H2) aus der Dachplatte (12) oder der Wandung (10) ausgehoben oder von dieser abgeschert sind.

3. Einsteckverbinder nach Anspruch 1, **dadurch gekennzeichnet, daß** die Dachplatte (12) im Bereich des Stoßes (13) eine flache, von der Wandung (10) weggerichtet, Ausnehmung (14) aufweist.

4. Einsteckverbinder nach einem der vorstehenden Ansprüche, **dadurch gekennzeichnet, daß** er angrenzend an die Randkehlen (R1, R2) Kehlkanten (15) aufweist, die sich daran abstützen.

5. Einsteckverbinder nach Anspruch 4, **dadurch gekennzeichnet, daß** die Kehlkanten (15) im Bereich des Stoßes (13) eine Kehlabsenkung (16) haben.

6. Einsteckverbinder nach Anspruch 4 oder 5, **dadurch gekennzeichnet, daß** von der Kehlkante (15) oder Kehlabsenkung (16) ein schmaler Anschlagsteg (17) in den Stoß (13) zwischen die Profilleisten (H1, H2) ragt.

7. Einsteckverbinder nach einem der vorstehenden Ansprüche, **dadurch gekennzeichnet, daß** er Seitenwände hat, die bis auf den Stoßbereich mit Querrippen (18) versehen sind, die die Profilleisten (H1, H2) innen kontaktiert.

8. Einsteckverbinder nach einem der vorstehenden Ansprüche, **dadurch gekennzeichnet, daß** er im Wesentlichen U-förmig ist und im Stoßbereich seine U-Schenkel endseitig mit einer Brücke (19) verbunden sind.

9. Einsteckverbinder nach Anspruch 8, **dadurch gekennzeichnet, daß** die Dachplatte (12) und das U-förmige Verbinderteil an ihren Längsenden verjüngt ausgebildet sind.

10. Einsteckverbinder nach einem der vorstehenden Ansprüche, **dadurch gekennzeichnet, daß** die Dachplatte (12) sich zwischen den Randkehlen (R1, R2) erstrecken.

11. Einsteckverbinder nach Anspruch 10, **dadurch gekennzeichnet, daß** die Dachplatte (12) über der Wand (10) beabstandet ist.

12. Einsteckverbinder nach einem der vorstehenden Ansprüche, **dadurch gekennzeichnet, daß** an dem Verbinder (1) unten mittig ein Anschlagsteg (20) ausgebildet ist.

13. Einsteckverbinder nach einem der vorstehenden Ansprüche, **dadurch gekennzeichnet, daß** an der Dachplatte eine Befüllöffnung (22) vorgesehen ist, die sich über Lamellen (23) selbsttätig verschließt.

14. Einsteckverbinder nach Anspruch 1, **dadurch gekennzeichnet, daß** die Wandung (10) oder die Dachplatte (12) jeweils auf die Verbinderenden gerichtete Zungen (24) trägt, die endseitig einen zur Wandung (10) oder Dachplatte (12) scharf abgewinkelten Arretierhaken (25, 26) mit einer frontseitig von dieser weg geneigten Aussetzschräge (27) trägt, und daß die Wandung (10) oder die Dachplatte (12) steilwandige Ausnehmungen (28) enthält, in die jeweils einer der Arretierhaken (25, 26) als die Stützen (11) passend eingreift, so daß die Stützen (11) gemeinsam die Dachplatte (12) kraftschlüssig halten, bis die Abstandshalteprofilleisten (H1, H2) jeweils auf die zugehörige Aussetzschräge (27) auflaufen.

15. Einsteckverbinder nach Anspruch 14, **dadurch gekennzeichnet, daß** er eine durchgehende Bodenplatte (30) und als U-Schenkel daran angeformte Seitenwände (29) hat, zwischen denen sich längsmittig auf etwa halber Länge die Wandung (10) erstreckt, an der die etwa quadratisch ausgebildeten Zungen (24) beidseitig niveaugleich angeformt sind, deren Breite etwa dem halben Abstand der Seitenwände (29) entspricht.

16. Einsteckverbinder nach Anspruch 14, **dadurch gekennzeichnet, daß** sich die Arretierhaken (25) jeweils über die ganze Breite der Zungen (24) erstrecken.

17. Einsteckverbinder nach Anspruch 14, **dadurch gekennzeichnet, daß** die Aussetzschräge (27) auf einer von dem Arretierhaken (25) mittig vorstehenden Spitze ausgebildet ist.

18. Einsteckverbinder nach Anspruch 15, **dadurch gekennzeichnet, daß** die Bodenplatte (30) und die Seitenwände (29) sowie die Dachplatte (12) jeweils endseitig mit Einführschrägen (31, 32) versehen sind.

19. Einsteckverbinder nach Anspruch 14, **dadurch gekennzeichnet, daß** er mittig bodenseitig und seitlich einen schmalen Anschlagsteg (17) trägt und die Dachplatte (12) damit fluchtend seitliche Anschlagstege (17A) aufweist.

20. Einsteckverbinder nach Anspruch 14, **dadurch gekennzeichnet, daß** die Wandung (10) in ihrem längsmittigen Bereich eine flache Absenkung (35) aufweist, die mit dem Butylkitt (B) gefüllt ist.

21. Einsteckverbinder nach einem der vorstehenden Ansprüche, **dadurch gekennzeichnet, daß** er ein Eckverbinder (lE) ist von dessen Eckstück (36) sich beidseitig Einsteckarme (1A, 1B) erstrecken, über deren nach außengerichteten Wandungen (10) sich von dem Eckstück (36) aus Dachplattenabschnitte (12A, 12B) beabstandet erstrecken.
